# EUROPÄISCHE PATENTSCHRIFT

(11) **EP 3 467 251 B1**
(45) Veröffentlichungstag und Bekanntmachung des Hinweises auf die Patenterteilung: **04.03.2020**
(21) Anmeldenummer: 17194758.3
(22) Anmeldetag: 04.10.2017
(51) Int. Cl.: E06B 7/215

(54) **DICHTUNG FÜR EINEN TÜRFLÜGEL**
SEAL FOR A WING OF A DOOR
JOINT POUR UN BATTANT D'UNE PORTE

(43) Veröffentlichungstag der Anmeldung: 10.04.2019
(73) Patentinhaber: Athmer oHG, 59757 Arnsberg (DE)
(72) Erfinder: CRONENBERG, Carl-Julius, 59757 Arnsberg (DE)
(74) Vertreter: Schäperklaus, Jochen

(56) Entgegenhaltungen:
- WO-A1-2014/137071
- DE-U1-202005 011 984
- DE-U1-202011 000 309
- DE-U1-202012 011 618
- DE-U1-202016 107 091

## Beschreibung

Die vorliegende Erfindung betrifft eine Dichtung für einen Türflügel gemäß dem Oberbegriff des Anspruchs 1.

Aus dem Stand der Technik sind Dichtungen bekannt, die flächig an der Außenseite eines Türflügels angeordnet sind. Beispielsweise offenbart die DE 20 2016 107 091 U1 ein Spaltabdichtungslement, welches über ein textilartig verformbares Flächenelement verfügt, zur Abdichtung eines Spalts unterhalb einer Schiebetür oder eines Schiebetores. Die Dokumente DE 20 2012 011 218 U1 und DE 20 2011 000 309 U1 offenbaren ebenfalls von außen an einen Türflügel anbringbare Türdichtungen.

Ebenfalls aus dem Stand der Technik sind Dichtungen bekannt, die in einer Nut an einer Unterseite eines Türflügels befestigt werden. Wie in Dokument DE 20 2005 011 984 U1 gezeigt, werden diese Dichtungen häufig formschlüssig, beispielsweise unter Verwendung eines Winkelelements und/oder durch Einschieben in die Nut, befestigt.

Das Dokument WO 2014/137071 zeigt eine Dichtung, die in eine Nut eines Schiebefensterflügels einsetzbar ist. Über einen Magneten wird ein Herablassen des Dichtungselementes bei einem Verschließen des Fensterflügels gesteuert.
Demgegenüber liegt der vorliegenden Erfindung die Aufgabe zugrunde, eine einfachere Befestigungsmöglichkeit für die Dichtung am Türflügel zu schaffen.

Diese Aufgabe wird durch eine Dichtung gemäß Anspruch 1 und durch eine Tür gemäß Anspruch 10 gelöst. Ausführungsformen der Erfindung sind in den abhängigen Ansprüchen angegeben.

Die Dichtung umfasst ein Dichtungsprofil und ein Befestigungsprofil. Das Befestigungsprofil kann aus einem ferromagnetischen oder aus einem nichtmagnetischen Werkstoff bestehen. Das Befestigungsprofil kann zum Beispiel als Kunststoffprofil mit einer Beschichtung oder als Aluminiumprofil mit einer ferromagnetischen Beschichtung ausgebildet sein. Das Dichtungsprofil ist am Befestigungsprofil befestigbar oder befestigt. Das Dichtungsprofil kann beispielsweise ein Dichtmittel und ein Haltemittel umfassen. Das Dichtmittel kann am Haltemittel befestigt sein. Das Dichtmittel kann ein elastisch verformbares Kunststoffprofil sein. Das Haltemittel kann beispielsweise ein Metallprofil sein. Das Haltemittel kann am Befestigungsprofil angeordnet sein.

Die Dichtung umfasst außerdem ein Magnetmittel, mit dem das Befestigungsprofil am Türflügel befestigbar ist. Dies ist besonders vorteilhaft, wenn der Türflügel ferromagnetisch ist. Dies ist beispielsweise bei Türflügeln aus Stahlblech häufig der Fall. Die Befestigung am Türflügel mit dem Magnetmittel ist besonders vorteilhaft, da sie ohne großen Aufwand hergestellt und gelöst werden kann. Somit ist die Montage oder der Austausch der Dichtung besonders einfach.

Bei der Dichtung kann es sich insbesondere um eine automatische Dichtung, eine Auflaufdichtung oder um eine Schleifdichtung handeln. Unter einer automatischen Dichtung, die auch als Absenkdichtung bezeichnet werden kann, wird im Rahmen dieser Beschreibung insbesondere eine Dichtung verstanden, bei der das Dichtungsprofil beim Schließen des Türflügels automatisch abgesenkt wird. Dies kann beispielsweise durch einen Auslöser erfolgen, der an eine Türzarge anschlägt und eingedrückt wird. Unter einer Auflaufdichtung wird insbesondere eine Dichtung verstanden, bei der das Dichtungsprofil beim Schließen der Tür auf eine Schwelle am Boden aufläuft. Unter einer Schleifdichtung wird insbesondere eine Dichtung verstanden, bei der das Dichtungsprofil während des Schließ- und des Öffnungsvorgangs über den Boden schleift.

Die Dichtung kann außerdem als Dichtung für einen schiebbaren Türflügel oder für einen Türflügel einer Pendeltür ausgebildet sein.

Die Befestigung des Befestigungsprofils am Türflügel mit dem Magnetmittel erfolgt dabei direkt. Unter der direkten Befestigung wird dabei verstanden, dass das Befestigungsprofil in direktem Kontakt mit dem Magnetmittel und das Magnetmittel in direktem Kontakt mit dem Türflügel ist. Unter einer indirekten Befestigung wird verstanden, dass zwischen dem Befestigungsprofil und dem Magnetmittel und/oder zwischen dem Magnetmittel und dem Türflügel ein anderes Bauteil angeordnet ist.

Nach einer Ausführungsform der Erfindung kann das Magnetmittel am Befestigungsprofil kraft-, form- und/oder stoffschlüssig befestigt sein. Beispielsweise kann es an das Befestigungsprofil geklebt werden. Beispielsweise kann das Magnetmittel am Befestigungsprofil angeklebt sein, sodass die Dichtung einfach mit dem Magnetmittel am Türflügel befestigt werden kann.

Nach einer Ausführungsform der Erfindung kann die Dichtung ein Adapterprofil umfassen, das am Türflügel befestigbar ist. Das Adapterprofil kann aus Kunststoff, Aluminium, Edelstahl oder Stahl bestehen. Wenn das Adapterprofil aus Aluminium oder Kunststoff besteht, kann das Magnetmittel stoff- oder formschlüssig am Adapterprofil befestigt werden (z.B. über eine Klebeverbindung). Wenn das Adapterprofil aus Kunststoff besteht, können bei der Herstellung des Adapterprofile ferromagnetische Anteile dem Kunststoff-Granulat beigemischt werden, um ein ferromagnetisches Adapterprofil zu erhalten, an dem das Magnetmittel mit der Magnetkraft befestigt werden kann.

Mit dem Adapterprofil kann die Dichtung an unterschiedlich breite und/oder hohe Nuten im Türflügel angepasst werden. Wenn beispielsweise die Breite und/oder die Höhe der Nut in etwa der Breite bzw. der Höhe des Befestigungsprofils entspricht, wird kein Adapterprofil benötigt. Dasselbe Befestigungsprofil lässt sich aber auch mit Adapterprofil an einem Türflügel mit einer wesentlich breiteren und/oder höheren Nut befestigen. Durch das Adapterprofil kann verhindert werden, dass die Dichtung kippt, wenn sie über den Boden schleift und die Nut wesentlich breiter als das Befestigungsprofil ist.

Nach einer Ausführungsform der Erfindung kann das Befestigungsprofil am Adapterprofil befestigbar sein. Dies kann beispielsweise formschlüssig, beispielsweise mit einem Bajonettverschluss, erfolgen. Beispielsweise kann das Adapterprofil mit dem Magnetmittel am Türflügel und das Befestigungsprofil formschlüssig, beispielsweise mit einem Bajonettverschluss, am Adapterprofil befestigbar sein. Dann kann zunächst das Befestigungsprofil am Adapterprofil befestigt werden. Daraufhin wird die Dichtung mit dem am Adapterprofil befestigten Magnetmittel am Türflügel befestigt. Das Adapterprofil ist dann also zwischen dem Türflügel und dem Befestigungsprofil angeordnet.

Nach einer Ausführungsform der Erfindung kann die Dichtung dazu ausgebildet sein, in eine Nut an einer Unterseite und/oder Oberseite des Türflügels eingesetzt zu werden. Das Adapterprofil kann dazu ausgebildet sein, im am Türflügel befestigten Zustand der Dichtung in einem Zwischenraum zwischen dem Befestigungsprofil und dem Türflügel angeordnet zu werden. Der Zwischenraum kann dabei in einer horizontalen und/oder in einer vertikalen Richtung zwischen dem Befestigungsprofil und dem Türflügel angeordnet sein. Ein Zwischenraum in der vertikalen Richtung ergibt sich, wenn die Höhe des Befestigungsprofils geringer ist als die Höhe der Nut. Ein Zwischenraum in der horizontalen Richtung ergibt sich, wenn die Breite des Befestigungsprofils geringer ist als die Breite der Nut.

Nach einer Ausführungsform der Erfindung kann das Befestigungsprofil mit dem Magnetmittel am Adapterprofil befestigt oder befestigbar sein. In diesem Fall kann das Adapterprofil dauerhaft am Türflügel befestigbar sein. Unter einer dauerhaften Befestigung wird dabei im Rahmen dieser Beschreibung insbesondere eine Befestigung verstanden, die schwerer zu lösen ist als die Befestigung mit dem Magnetmittel. Beispielsweise kann die dauerhafte Befestigung eine stoffschlüssige Befestigung, z.B. eine Klebebefestigung, sein. Das Adapterprofil kann alternativ oder zusätzlich mit einer Schraub- oder Nietverbindung am Türflügel befestigt sein. Diese Ausführungsform ist besonders vorteilhaft, da das Adapterprofil dauerhaft am Türflügel befestigt bleibt und das Befestigungsprofil und/oder das Dichtungsprofil in einfacher Art und Weise montiert, demontiert, ausgetauscht und/oder zu Reparaturzwecken entnommen werden kann.

Nach einer Ausführungsform der Erfindung kann das Befestigungsprofil dauerhaft am Adapterprofil befestigbar sein. Das Adapterprofil kann dann mit dem Magnetmittel am Türflügel befestigbar sein. In diesem Fall kann die gesamte Dichtung inklusive Adapterprofil einfach am Türflügel montiert und vom Türflügel abgenommen werden.

Nach einer Ausführungsform der Erfindung kann das Magnetmittel dazu ausgebildet sein, im am Türflügel befestigten Zustand der Dichtung an einer oberen Seite der Nut befestigt zu werden. Die Dichtung kann dann zumindest ein weiteres Magnetmittel umfassen, das dazu ausgebildet ist, im am Türflügel befestigten Zustand der Dichtung an einer seitlichen Wand der Nut befestigt zu werden. Die beiden Magnetmittel können insbesondere direkt am Befestigungsprofil befestigt sein.

Diese Ausführungsform ist besonders vorteilhaft bei Dichtungen mit einem absenkbaren Dichtungsprofil. Bei solchen Dichtungen wird das Dichtungsprofil abgesenkt und gegen den Boden gedrückt, wenn die Tür geschlossen wird. Beim Öffnen und/oder Schließen der Tür kann es dabei vorkommen, dass das Dichtungsprofil gegen den Boden gedrückt wird und durch die Öffnungs- oder Schließbewegung über den Boden bewegt wird bzw. über den Boden schleift. Durch die beiden Magnetmittel wird dann ein Abknicken des Befestigungsprofils vermieden, wenn die Breite der Nut des Türflügels größer ist als die Breite des Befestigungsprofils. Unter Umständen kann in diesem Fall auch auf ein Adapterprofil verzichtet werden.

Nach einer Ausführungsform der Erfindung kann das Dichtungsprofil im am Türflügel befestigten Zustand der Dichtung relativ zum Befestigungsprofil anhebbar und absenkbar sein. Eine solche Dichtung ist vorteilhaft für eine besonders gute Abdichtung.

Nach einer Ausführungsform der Erfindung kann die Dichtung einen Anschlag für das Befestigungsprofil aufweisen. Der Anschlag kann am Türflügel befestigbar sein und ragt im befestigten Zustand vom Türflügel nach unten weg. Der Anschlag ist dabei so angeordnet, dass er eine Bewegung des Befestigungsprofils in einer Richtung verhindert, wenn auf das Befestigungsprofil eine Kraft in dieser Richtung ausgeübt wird. Diese Richtung kann beispielsweise die Längsrichtung des Befestigungsprofils sein. Vorzugsweise ist der Anschlag in einem Endbereich des Türflügels angeordnet.

Diese Kraft kann beispielsweise auf das Befestigungsprofil ausgeübt werden, wenn es sich um eine Absenkdichtung handelt. Eine solche Absenkdichtung weist einen Auslöser auf, der in der dem Anschlag gegenüberliegenden Endbereich des Türflügels angeordnet ist. Beispielsweise kann der Auslöser an der Bandseite des Türflügels angeordnet sein. Dann ist der Anschlag an der Schlossseite des Türflügels angeordnet. Wenn der Auslöser an der Schlossseite des Türflügels angeordnet ist, ist der Anschlag an der Bandseite angeordnet. Der Anschlag kann beispielsweise als Blech ausgebildet sein.

Der Anschlag ist insbesondere vorteilhaft, weil das Magnetmittel unter Umständen eine Bewegung des Befestigungsprofils in seiner Längsrichtung nicht verhindern kann. In diesem Fall würde das Befestigungsprofil verschoben, wenn der Auslöser für die Absenkung des Dichtungsprofils betätigt würde. Dies wird durch den Anschlag verhindert.

Weitere Merkmale und Vorteile der vorliegenden Erfindung werden deutlich anhand der nachfolgenden Beschreibung bevorzugter Ausführungsbeispiele unter Bezugnahme auf die beiliegenden Abbildungen. Dabei werden für ähnliche oder gleiche Bauteile und für Bauteile mit gleichen oder ähnlichen Funktionen dieselben Bezugszeichen verwendet. Darin zeigen:
- Fig. 1: eine schematische Schnittansicht einer Dichtung nach einer Ausführungsform der Erfindung.
- Fig. 2: eine schematische Schnittansicht der Dichtung aus Fig. 1 im mit einem Magnetmittel an einem Türflügel angebrachten Zustand.
- Fig. 3: eine schematische Schnittansicht einer Dichtung nach einer Ausführungsform der Erfindung, die mit einem weiteren Magnetmittel an einem Türflügel angebracht ist.
- Fig. 4: eine schematische Schnittansicht einer Dichtung nach einer Ausführungsform der Erfindung mit einem Adapterprofil.
- Fig. 5: eine schematische Schnittansicht einer Dichtung nach einer Ausführungsform der Erfindung, bei der das Adapterprofil mit einem Magnetmittel am Türflügel befestigt ist.
- Fig. 6: eine schematische Schnittansicht einer Dichtung nach einer Ausführungsform, bei der das Befestigungsprofil mit einem Magnetmittel am Adapterprofil befestigt ist.
- Fig. 7: eine schematische Schnittansicht einer Dichtung nach einer Ausführungsform der Erfindung, bei der das Adapterprofil mit einem Magnetmittel am Türflügel befestigt ist.
- Fig. 8: eine schematische Schnittansicht einer Dichtung nach einer Ausführungsform mit einem formschlüssig am Befestigungsprofil befestigten Magnetmittel.

Die in Figur 1 dargestellte Dichtung 100 umfasst ein Befestigungsprofil 101, ein Dichtungsprofil 102 und ein Magnetmittel 103. Das Dichtungsprofil 102 ist am Befestigungsprofil 101 befestigt. In Figur 2 ist dargestellt, wie diese Dichtung mit dem Magnetmittel 103 in einer Nut 200 eines Türflügels befestigt ist. Der Türflügel ist dabei ferromagnetisch. Das gleiche gilt für das Befestigungsprofil 101, sodass das Magnetmittel 103 das Befestigungsprofil zuverlässig in der Nut 200 hält. Die Befestigung mit dem Magnetmittel 103 ist besonders vorteilhaft für eine einfache Montage und Demontage der Dichtung 100.
Das Befestigungsprofil 101 ist Bestandteil jeder Dichtung in den Figuren 1 bis 8. Es wird aus Gründen der Übersichtlichkeit jedoch darauf verzichtet, das Bezugszeichen in jeder der Figuren einzuzeichnen.
Die in Figur 3 dargestellte Nut 300 ist breiter als die Nut 200 aus Figur 2. Daher ergibt sich ein Zwischenraum 301 in horizontaler Richtung zwischen der Dichtung und einer seitlichen Wand der Nut 300. Bei der Dichtung 100 kann es sich um eine absenkbare Dichtung handeln, die beim Öffnen und/oder Schließen des Türflügels unter Umständen gegen den Boden gedrückt wird, sodass seitliche Kräfte auf die Dichtung 100 wirken. Um in dieser Situation ein Abknicken der Dichtung zu vermeiden, ist die Dichtung 100 mit einem weiteren Magnetmittel 302 an einer seitlichen Wand der Nut 300 befestigt.

In Figur 4 ist eine Nut 400 dargestellt, die ebenfalls breiter als die Dichtung 100 ist. Im Gegensatz zur Dichtung aus Figur 3 ist hier im Zwischenraum zwischen dem Befestigungsprofil 101 und der seitlichen Wand der Nut 400 ein Adapterprofil 401 angeordnet, das dauerhaft am Befestigungsprofil 101 oder an der Nut 400 befestigt sein kann. Durch dieses Adapterprofil 401 kann die Dichtung 100 ohne großen Aufwand in die Nut 400 eingesetzt und aus ihr entnommen werden.

In Figur 5 ist eine Nut 500 dargestellt, in der eine Dichtung 502 angeordnet ist. Die Dichtung 502 unterscheidet sich im Wesentlichen von der Dichtung 100 dadurch, dass das Magnetmittel 503 nicht direkt am Befestigungsprofil 101 angeordnet ist. Die Nut 500 ist höher und breiter als das Befestigungsprofil 101 der Dichtung 502. Der Zwischenraum zwischen dem Befestigungsprofil 101 und der Nut 500 erstreckt sich daher sowohl in vertikaler als auch in horizontaler Richtung. Das in dem Zwischenraum angeordnete Adapterprofil 501 erstreckt sich daher oberhalb und neben dem Befestigungsprofil 101.

Das Befestigungsprofil 101 der Dichtung 502 ist formschlüssig mit dem Adapterprofil 501 verbunden. Dies ist vorteilhaft, da das Befestigungsprofil 101 somit besonders einfach mit dem Adapterprofil 501 verbunden und von ihm gelöst werden kann. Das Befestigungsprofil 101 kann mit unterschiedlichen Adapterprofilen formschlüssig verbunden werden, sodass die Dichtung besonders einfach an viele verschieden große Nuten angepasst werden kann.

Das Adapterprofil 501 ist mit dem Magnetmittel 503 an der Nut 500 befestigt. Somit kann die gesamte Dichtung 502 inklusive des Adapterprofils 502 aus der Nut 500 entnommen werden.

Die in Figur 6 dargestellte Dichtung 602 unterscheidet sich im Wesentlichen von der in Figur 5 dargestellten Dichtung 502 dadurch, dass das Adapterprofil 601 dauerhaft an der Nut 600 befestigt ist und das Befestigungsprofil 101 mit dem Magnetmittel 103 am Adapterprofil 601 befestigt ist. Somit lässt sich das Befestigungsprofil 101 zusammen mit dem Dichtungsprofil 102 einfach vom Adapterprofil 601 lösen und wieder einsetzen.

Die in Figur 7 dargestellte Dichtung 702 unterscheidet sich im Wesentlichen von der in Figur 5 dargestellten Dichtung 502 dadurch, dass das Befestigungsprofil 101 stoffschlüssig am Adapterprofil 700 befestigt ist. Somit kann die gesamte Dichtung 702 in die Nut 600 eingesetzt und als Ganzes aus ihr entnommen werden.

In Figur 8 ist eine Dichtung 800 gezeigt, bei der das Magnetmittel 801 formschlüssig mit dem Befestigungsprofil 101 verbunden ist. Das Magnetmittel 801 lässt sich dann einfach vom Befestigungsprofil 101 lösen, wenn dies gewünscht ist. Im Übrigen funktioniert die Dichtung 800 ähnlich wie in Figur 6 dargestellte Dichtung 602.

## Patentansprüche

1. Dichtung (100; 502; 602; 702; 800) für einen Türflügel, umfassend ein Dichtungsprofil (102) und ein Befestigungsprofil (101), wobei das Dichtungsprofil (102) am Befestigungsprofil (101) befestigbar ist, wobei
- die Dichtung (100; 502; 602; 702; 800) dazu ausgebildet ist, in eine Nut (200; 300; 400; 500; 600) an einer Unterseite und/oder Oberseite des Türflügels eingesetzt zu werden,
- die Dichtung (100; 502; 602; 702; 800) ein Magnetmittel (103; 503; 801) umfasst, **dadurch gekennzeichnet, dass**
- das Befestigungsprofil (101) mit dem Magnetmittel (103; 503, 801) direkt an dem Türflügel befestigbar ist, wobei
- bei der direkten Befestigung das Befestigungsprofil in direktem Kontakt mit dem Magnetmittel und das Magnetmittel in direktem Kontakt mit dem Türflügel ist

2. Dichtung (100; 502; 602; 702; 800) nach Anspruch 1, **dadurch gekennzeichnet, dass** das Magnetmittel (103; 503; 801) am Befestigungsprofil (101) kraft-, form- und/oder stoffschlüssig befestigt ist.

3. Dichtung (100; 502; 602; 702; 800) nach einem der vorherigen Ansprüche, **dadurch gekennzeichnet, dass** die Dichtung (100; 502; 602; 702; 800) ein Adapterprofil (401; 501; 601; 700) umfasst, das am Türflügel befestigbar ist.

4. Dichtung (100; 502; 602; 702; 800) nach dem vorherigen Anspruch, **dadurch gekennzeichnet, dass** das Befestigungsprofil (101) am Adapterprofil (401; 501; 601; 700) befestigbar ist.

5. Dichtung (100; 502; 602; 702; 800) nach einem der beiden vorherigen, **dadurch gekennzeichnet, dass** das Adapterprofil (401; 501; 601; 700) dazu ausgebildet ist, im am Türflügel befestigten Zustand der Dichtung (100; 502; 602; 702; 800) in einen Zwischenraum (301) zwischen dem Befestigungsprofil (101) und dem Türflügel angeordnet zu werden.

6. Dichtung (100; 502; 602; 702; 800) nach zumindest einem der drei vorherigen Ansprüche, **dadurch gekennzeichnet, dass** das Befestigungsprofil (101) mit dem Magnetmittel (103; 503; 801) am Adapterprofil (401; 501; 601; 700) befestigbar ist.

7. Dichtung (100; 502; 602; 702; 800) nach zumindest einem der vier vorherigen Ansprüche, **dadurch gekennzeichnet, dass** das Adapterprofil (401; 501; 601; 700) dauerhaft am Türflügel befestigbar ist.

8. Dichtung (100; 502; 602; 702; 800) nach zumindest einem der Ansprüche 3 bis 5, **dadurch gekennzeichnet, dass** das Befestigungsprofil (101) dauerhaft am Adapterprofil (401; 501 ; 601; 700) befestigbar ist, wobei das Adapterprofil (401; 501 ; 601; 700) mit dem Magnetmittel (103; 503; 801) am Türflügel befestigbar ist.

9. Dichtung (100; 502; 602; 702; 800) nach zumindest einem der vorherigen Ansprüche, **dadurch gekennzeichnet, dass** das Magnetmittel (103; 503; 801) dazu ausgebildet ist, im am Türflügel befestigten Zustand der Dichtung (100; 502; 602; 702; 800) an einer oberen Seite der Nut (200; 300; 400; 500; 600) befestigt zu werden, wobei die Dichtung (100; 502; 602; 702; 800) zumindest ein weiteres Magnetmittel (302) umfasst, das dazu ausgebildet ist, im am Türflügel befestigten Zustand der Dichtung (100; 502; 602; 702; 800) an einer seitlichen Wand der Nut (200; 300; 400; 500; 600) befestigt zu werden.

10. Dichtung (100; 502; 602; 702; 800) nach zumindest einem der vorherigen Ansprüche, **dadurch gekennzeichnet, dass** das Dichtungsprofil (102) im am Türflügel befestigten Zustand der Dichtung (100; 502; 602; 702; 800) relativ zum Befestigungsprofil (101) anhebbar und absenkbar ist.

11. Tür, umfassend eine Dichtung (100; 502; 602; 702; 800) nach zumindest einem der vorherigen Ansprüche und einen Türflügel, wobei die Dichtung (100; 502; 602; 702; 800) mit dem Magnetmittel (103; 503; 801) an einer Unterseite des Türflügels befestigt ist.

12. Tür nach dem vorherigen Anspruch, **dadurch gekennzeichnet, dass** der Türflügel aus einem ferromagnetischen Material besteht.

## Claims

1. Seal (100; 502; 602; 702; 800) for a wing of a door, comprising a sealing profile (102) and a fastening profile (101), wherein the sealing profile (102) can be fastened to the fastening profile (101), wherein
- the seal (100; 502; 602; 702; 800) is designed to be set into a groove (200; 300; 400; 500; 600;) on a lower side and/or top side of the wing of the door,
- the seal (100; 502; 602; 702; 800) comprises a magnetic means (103; 503; 801), **characterised in that**
- the fastening profile (101) can be fastened directly to the wing of the door with the magnetic means (103; 503, 801), wherein
- at the direct fastening, the fastening profile is in direct contact with the magnetic means and the magnetic means is in direct contact with the wing of the door.

2. Seal (100; 502; 602; 702; 800) according to claim 1, **characterised in that** the magnetic means (103; 503; 801) is fastened in a force-fitting, form-fitting and/or material-fitting manner on the fastening profile (101).

3. Seal (100; 502; 602; 702; 800) according to any of the previous claims, **characterised in that** the seal (100; 502; 602; 702; 800) comprises an adapter profile (401; 501; 601; 700) which can be fastened on the wing of the door.

4. Seal (100; 502; 602; 702; 800) according to the previous claim, **characterised in that** the fastening profile (101) can be fastened on the adapter profile (401; 501; 601; 700).

5. Seal (100; 502; 602; 702; 800) according to one of the two previous, **characterised in that** the adapter profile (401; 501; 601; 700) is designed, in the state of the seal (100; 502; 602; 702; 800) being fastened on the wing of the door, to be disposed in an interspace (301) between the fastening profile (101) and the wing of the door.

6. Seal (100; 502; 602; 702; 800) according to at least one of the three previous claims, **characterised in that** the fastening profile (101) can be fastened with the magnetic means (103; 503; 801) on the adapter profile (401; 501; 601; 700).

7. Seal (100; 502; 602; 702; 800) according to at least one of the four previous claims, **characterised in that** the adapter profile (401; 501; 601; 700) can be permanently fastened on the wing of the door.

8. Seal (100; 502; 602; 702; 800) according to at least one of claims 3 to 5, **characterised in that** the fastening profile (101) can be permanently fastened on the adapter profile (401; 501; 601; 700), wherein the adapter profile (401; 501; 601; 700) can be fastened with the magnetic means (103; 503; 801) on the wing of the door.

9. Seal (100; 502; 602; 702; 800) according to at least one of the previous claims, **characterised in that** the magnetic means (103; 503; 801) is designed, in the state of the seal (100; 502; 602; 702; 800) being fixed on the wing of the door, to be fastened to an upper side of the groove (200; 300; 400; 500; 600), wherein the seal (100; 502; 602; 702; 800) comprises at least one further magnetic means (302) which is designed, in the state of the seal (100; 502; 602; 702; 800) being fixed on the wing of the door, to be fastened to a lateral wall of the groove (200; 300; 400; 500; 600).

10. Seal (100; 502; 602; 702; 800) according to at least one of the previous claims, **characterised in that** the sealing profile (102), in the state of the seal (100; 502; 602; 702; 800) being fixed on the wing of the door, can be raised and lowered in relation to the fastening profile (101).

11. Door, comprising a seal (100; 502; 602; 702; 800) according to at least one of the preceding claims and a wing of the door, wherein the seal (100; 502; 602; 702; 800) is fastened with the magnetic means (103; 503; 801) to a lower side of the wing of the door.

12. Door according to the preceding claim, **characterised in that** the wing of the door is made of a ferromagnetic material.

## Revendications

1. Joint d'étanchéité (100 ; 502 ; 602 ; 702 ; 800) de vantail de porte comprenant un profilé d'étanchéité (102) et un profilé de fixation (101), dans laquelle le profilé d'étanchéité (102) peut être fixé au profilé de fixation (101), dans laquelle
- la joint d'étanchéité (100 ; 502 ; 602 ; 702 ; 800) est conçue pour être insérée dans une rainure (200 ; 300 ; 400 ; 500 ; 600) sur un côté inférieur et/ou un côté supérieur du vantail de porte,
- la joint d'étanchéité (100; 502; 602; 702; 800) comprend des moyens magnétiques (103 ; 503 ; 801), **caractérisée en ce que**
- le profilé de fixation (101), avec les moyens magnétiques (103 ; 503, 801), peut être fixé directement au vantail de porte, dans laquelle
- par l'intermédiaire de la fixation directe, le profilé de fixation est en contact direct avec les moyens magnétiques et les moyens magnétiques en contact direct avec le vantail de porte.

2. Joint d'étanchéité (100 ; 502 ; 602 ; 702 ; 800) selon la revendication 1, **caractérisée en ce que** les moyens magnétiques (103 ; 503 ; 801) sont fixés par friction, par coopération de formes et/ou matériellement sur le profilé de fixation (101).

3. Joint d'étanchéité (100 ; 502; 602; 702; 800) selon l'une des revendications précédentes, **caractérisée en ce que** la joint d'étanchéité (100 ; 502; 602; 702; 800) comprend un profilé d'adaptateur (401 ; 501 ; 601 ; 700) qui est fixé au vantail de porte.

4. Joint d'étanchéité (100 ; 502 ; 602 ; 702 ; 800) selon la revendication précédente, **caractérisée en ce que** le profilé de fixation (101) peut être fixé au profilé d'adaptateur (401 ; 501 ; 601 ; 700).

5. Joint d'étanchéité (100 ; 502 ; 602 ; 702 ; 800) selon l'une des deux revendications précédentes, **caractérisée en ce que** le profilé adaptateur (401 ; 501 ; 601 ; 700) est conçu, dans l'état monté sur le vantail de porte de la joint d'étanchéité (100 ; 502 ; 602 ; 702, 800), être agencé dans un espace (301) situé entre le profilé de fixation (101) et le vantail de porte.

6. Joint d'étanchéité (100 ; 502; 602; 702; 800) selon au moins l'une des trois revendications précédentes, **caractérisée en ce que** le profilé de fixation (101), avec les moyens magnétiques (103 ; 503 ; 801), peut être fixé sur le profilé adaptateur (401 ; 501 ; 601 ; 700).

7. Joint d'étanchéité (100 ; 502; 602; 702; 800) selon au moins l'une des quatre revendications précédentes, **caractérisée en ce que** le profilé adaptateur (401 ; 501 ; 601 ; 700) peut être fixé de manière permanente au vantail de porte.

8. Joint d'étanchéité (100; 502; 602; 702; 800) selon au moins l'une des revendications 3 à 5, **caractérisée en ce que** le profilé de fixation (101) peut être fixé de manière permanente au profilé d'adaptateur (401 ; 501; 601 ; 700), dans laquelle le profilé d'adaptateur (401 ; 501; 601; 700), avec les moyens magnétiques (103 ; 503 ; 801), peut être fixé au vantail de porte.

9. Joint d'étanchéité (100; 502; 602; 702; 800) selon au moins l'une des revendications précédentes, **caractérisée en ce que** les moyens magnétiques (103 ; 503 ; 801) sont conçus, dans un état monté sur le vantail de porte de la joint d'étanchéité (100 ; 502 ; 602 ; 702 ; 800), être fixés sur un côté supérieur de la rainure (200 ; 300 ; 400 ; 500 ; 600), dans laquelle la joint d'étanchéité (100; 502 ; 602; 702; 800) présente au moins des moyens magnétiques supplémentaires (302) qui sont conçus, dans un état monté sur le vantail de porte de la joint d'étanchéité (100 ; 502 ; 602 ; 702 ; 800), être fixés à une paroi latérale de la rainure (200; 300 ; 400 ; 500; 600).

10. Joint d'étanchéité (100; 502; 602; 702; 800) selon au moins l'une des revendications précédentes, **caractérisée en ce que** le profilé d'étanchéité (102), dans un état monté sur le vantail de porte de la joint d'étanchéité (100 ; 502 ; 602 ; 702 ; 800), peut être relevé et abaissé par rapport au profilé de fixation (101).

11. Porte, comprenant une joint d'étanchéité (100 ; 502 ; 602 ; 702 ; 800) selon au moins l'une des revendications précédentes et un vantail de porte, la joint d'étanchéité (100; 502 ; 602; 702 ; 800), avec les moyens magnétiques (103 ; 503 ; 801), est fixée à un côté inférieur du vantail de porte.

12. Porte selon la revendication précédente, **caractérisée en ce que** le vantail porte est constitué d'un matériau ferromagnétique.
